# EUROPÄISCHE PATENTSCHRIFT

(11) **EP 1 161 160 B1**
(45) Veröffentlichungstag und Bekanntmachung des Hinweises auf die Patenterteilung: **09.10.2002**
(21) Anmeldenummer: 00907621.7
(22) Anmeldetag: 24.02.2000
(51) Int. Cl.: A47B 9/20, A47B 9/08

(54) **TELESKOPARTIG INEINANDER LÄNGEN- ODER HÖHENVERSTELLBARE ROHRKONSTRUKTION, INSBESONDERE ALS HÖHENVERSTELLEINRICHTUNG FÜR BÜROMÖBEL**
TELESCOPE-TYPE TUBULAR CONSTRUCTION, WHOSE LENGTH OR HEIGHT CAN BE ADJUSTED, TO BE USED IN PARTICULAR AS A HEIGHT-ADJUSTING DEVICE FOR OFFICE FURNITURE
CONSTRUCTION TUBULAIRE TELESCOPIQUE REGLABLE EN LONGUEUR OU EN HAUTEUR, EN PARTICULIER EN TANT DISPOSITIF DE REGLAGE DE LA HAUTEUR POUR MEUBLES DE BUREAU

(30) Priorität: 18.03.1999 DE 19912263
(43) Veröffentlichungstag der Anmeldung: 12.12.2001
(73) Patentinhaber: Steelcase Werndl Aktiengesellschaft, 83026 Rosenheim (DE)
(72) Erfinder: PREISS, Jürgen, D-83064 Raubling (DE)
(74) Vertreter: Flach, Dieter Dipl.-Ing
(86) Internationale Anmeldenummer: EP0001535
(87) Internationale Veröffentlichungsnummer: WO00056187

(56) Entgegenhaltungen:
- DE-A- 1 525 111
- DE-U- 29 705 117

## Beschreibung

Die Erfindung betrifft eine teleskopartig ineinander längen- oder höhenverstellbare Rohrkonstruktion, insbesondere als Höhenverstelleinrichtung für Büromöbel, nach dem Oberbegriff des Anspruches 1.

Neben herkömmlichen Schreib-, Arbeits- oder Besprechungstischen ohne Höhenverstellung sind grundsätzlich auch solche bekannt, die in unterschiedlicher Höhenlage fest vormontiert werden können oder sogar solche, die in Anpassung an unterschiedliche Arbeitsbedingungen beispielsweise bei Teilung des Arbeitsplatzes eine einfache und schnelle unterschiedliche Höheneinstellung ermöglichen sollen.

Dazu weisen derartige Tischkonstruktionen in der Regel Standfußkonstruktionen auf, beispielsweise rohrförmige Fußkonstruktionen, die zumindest zwei teleskopartig ineinander verfahrbare Rohre umfassen, die über einen geeigneten Verstellmechanismus im Sinne einer größeren Gesamtlängserstreckung auseinander- oder in umgekehrter Richtung mehr ineinandergefahren werden können, um dadurch die Höheneinstellung der Arbeitsplatte zu verändern.

Dabei wäre es wünschenswert, wenn die Rohrdurchmesser möglichst paßgenau gearbeitet wären, um eine optimal darauf abgestimmte Lagerung des mit geringem Durchmesser versehenen Rohrdurchmessers bezüglich des Innenrohres im Außenrohr bei allen im Rahmen einer Serie hergestellten Tischen und Fußkonstruktionen zu gewährleisten. Derartige, keine oder nur geringste Toleranzen aufweisende Rohrkonstruktionen sind aber vergleichsweise teuer.

Herkömmlicherweise verwendete Rohrkonstruktionen weisen demgegenüber größere Toleranzabweichungen auf. Sofern hier Gleitsteine oder auch Rollen oder Kugeln als in entsprechenden Lagerschalen abgestützte Elemente zur Lagerung verwendet werden, weisen diese dann jedoch den Nachteil auf, daß in der Regel kein exakter Lagersitz gewährleistbar ist. Häufig wird versucht, dem dadurch entgegenzuwirken, daß die Lagerelemente, beispielsweise Walzen- oder Kugelelemente mit geringfügig unterschiedlichem Durchmesser bei ansonsten gleicher Lagerschale eingesetzt werden. Dies erfordert aber, daß zunächst übliche Lagerelemente beispielsweise in Form von kleinen Walzkörpern oder Kugeln eingesetzt werden. Hat die Lagerkonstruktion insgesamt noch zu viel Spiel, werden die Lagerelemente entfernt und durch geringfügig größere ersetzt und erneut probiert. Durch Verwendung von unterschiedlich dimensionierten Lagerelementen und durch ständiges Ausprobieren kann versucht werden, im Hinblick auf die in der Serie hergestellten Rohrkonstruktionen sich unterscheidenden Innen- bzw. Außendurchmesser einen gewissen Ausgleich hierdurch zu schaffen.

Andererseits ist auch schon versucht worden, eine optimale Anpassung dadurch vorzunehmen, daß nach der Vormontage der Lagerelemente und dem Einfahren des Innenrohres in das Außenrohr anschließend auf das Außenrohr radiale Preßkräfte angelegt werden, um das Außenrohr geringfügig so weit zu verformen, daß ein möglichst spielfreier optimaler Sitz der Lagerelemente gewährleistet ist.

Aufgabe der vorliegenden Erfindung ist es, hier mit einfachen Mitteln eine verbesserte Lagerung für eine derartige Längen- oder Höhenverstellung einer entsprechenden Rohrkonstruktion, insbesondere für eine Höhenverstellung für Arbeits- und Bürotische, zu schaffen.

Die Aufgabe wird erfindungsgemäß entsprechen den im Anspruch 1 angegebenen Merkmalen gelöst. Vorteilhafte Ausgestaltungen der Erfindung sind in den Unteransprüchen angegeben.

Gemäß der Erfindung kann mit einfachen Mitteln eine optimale Anpassung an die toleranzbedingten unterschiedlichen Innen- bzw. Außenmaße der verschiedenen teleskopartig ineinander einsteckbaren Führungseinrichtungen geschaffen werden. Die Führungseinrichtung kann dabei grundsätzlich (was sicherlich die Regel oder zumindest der häufigere Anwendungsfall sein wird) am Innenrohr mit diesem mitverfahrbar ausgebildet oder angebaut sein, um hierüber eine gute Führung an der Innenumfangsfläche des Aufnahme oder Außenrohres mit größeren Durchmesser zu ermöglichen. Grundsätzlich könnte eine entsprechende Führungseinrichtung aber auch innen an dem Aufnahmerohr angebracht sein, wobei sich die dort ausgebildeten oder vorgesehenen Lagerelemente am Außenumfang des relativ dazu in der Länge unterschiedlich einstellbaren Innenrohres abstützen.

Erfindungsgemäß ist nunmehr zumindest eine Lagerstelle einer entsprechenden Führungseinrichtung mit einer Justier- und Einstelleinrichtung versehen, die mit einer Komponente quer zur zentralen Längs- und Verstellachse unterschiedlich einstellbar und damit jeweils an den anderen Rohrkörper anpaßbar ist.

Dies erfolgt bevorzugt über eine schiefe oder Keilfläche dergestalt, daß über eine Verstellung des zugehörigen Justier- und Einstellelementes in Längsrichtung der Konstruktion über die Keilfläche eine Verstellbewegung des zugehörigen Lagerelementes quer dazu (im Falle eines Rchres also mit Radialkomponente) vorgenommen werden kann.

Als besonders günstig hat sich eine selbsteinstellende Führung erwiesen, bei der das entsprechende keilförmige Justier- und Einstellelement mit einem Federkraftspeicher zusammenwirkt. Bei der Justierung muß dazu nur das Justier- und Einstellelement entgegen dem Federkraftspeicher eingedrückt werden, um dem entsprechenden Lagerelement zu erlauben, die am weitesten eingefahrene Extremposition einzunehmen. Nach dem Zusammenstecken der beiden Rohre wird dann das entsprechende Lager- und Einstellelement losgelassen, wodurch eine Verstellung der Keilfläche so weit erfolgt, bis das zugehörige, damit zusammenwirkende Einstellelement in seine gegenüber seinem Führungskörper maximal ausgefahrene Position verstellt ist, in welcher das Lagerelement an dem Innenmantel des Außenrohres (oder dem Außenmantel des Innenrohres) anliegt. Zu diesem Zeitpunkt stützen sich auch die zumindest beiden anderen in Umfangsrichtung versetzt liegenden Lagerelemente an der Innenfläche des Außenrohres (bzw. der Außenfläche des Innenrohres) ab. Dadurch ist eine optimale Anpassung gewährleistet.

Der Führungskörper mit der erfindungsgemäßen Justiereinrichtung kann bei Rohrquerschnitten unterschiedlicher Formgebung eingesetzt werden, ist also nicht nur auf die Verwendung von Rohren mit kreisförmigem Durchmesser beschränkt, sondern kann beispielsweise auch bei Rohren mit polygonaler Querschnittsform, beispielsweise auch bei Rohren mit quadratischen Querschnitten, verwendet werden.

Die Erfindung wird nachfolgend anhand eines Ausführungsbeispieles erläutert. Dabei zeigen im einzelnen:
- Figur 1 :: eine schematische Explosionsansicht unter Wiedergabe der wesentlichen Einzelteile;
- Figur 2 :: eine vergrößerte perspektivische Darstellung des in Figur 1 in der Mitte liegend gezeichneten Führungskörpers;
- Figur 3 :: eine Längsschnittdarstellung parallel zur Längsachse des Führungskörpers unter Verdeutlichung der erfindungsgemäßen Justierund Einstelleinrichtung;
- Figur 4 :: eine Unteransicht auf das Ausführungsbeispiel gemäß Figur 3; und
- Figur 5 :: eine Frontalansicht des Justier- und Einstellelementes längs der Pfeildarstellung V in Figur 3.

In Figur 1 ist in perspektivischer auseinander gezogener Darstellung ein erstes und ein zweites Rohr 1, 3 ausschnittsweise gezeigt, wobei das Rohr 1 auch als Außenrohr und das Rohr 3 auch als Innenrohr bezeichnet wird. Mit anderen Worten hat das Außenrohr 1 einen Innendurchmesser, der zumindest geringfügig größer ist als der Außendurchmesser des Innenrohres 3. Dadurch kann das Innenrohr 3 teleskopartig in das Außenrohr 1 eingeführt werden. Das Außen- wie das Innenrohr können so Teil einer rohrförmigen Fußkonstruktion, beispielsweise eines Arbeits- oder Schreibtisches, sein, dessen Arbeitsplatte mittels einer derartigen Konstruktion in unterschiedlicher Höhenlage justierbar ist. Die dazu noch notwendige Höhenverstellund Fixiereinrichtung ist nicht gezeigt. Sie kann durch unterschiedlichste bekannte Maßnahmen realisiert sein.

Im folgenden wird nun erörtert, wie eine derartige teleskopartig, im Sinne einer Gesamtverkürzung oder -verlängerung veränderbare Rohrkonstruktion optimal ineinander geführt werden kann.

Dazu ist im gezeigten Ausführungsbeispiel ein Führungskörper 7 vorgesehen, der im folgenden auch als Führungsring 7' bezeichnet wird, der im Falle einer zylinderförmigen Rohrkonstruktion der Führungskörper 7 eine Ringform aufweist. Im Falle der Verwendung von Rohren mit anderer Querschnittsform, beispielsweise quadratischer Querschnittsform, n-polygonaler Querschnittsform etc., weist auch der Führungskörper 7 eine entsprechende Form auf.

Grundsätzlich ist der Führungskörper 7 mit einem in Umfangsrichtung verlaufenden Stufenabsatz 11 versehen, wobei die so gebildete Umfangsfläche 13 mit geringerem Außendurchmesser an den Innendurchmesser des Innenrohres 3 angepaßt ist, um den Führungsring so stirnseitig auf das Innenrohr aufzustecken und gegebenenfalls noch mit einer in der Zeichnung nicht näher dargestellten, das Innenrohr oben durchsetzenden Radialschraube daran zu fixieren. Im montierten Zustand liegt das Innenrohr mit seiner ringförmigen Stirnseite 17 auf dem Stufenabsatz 11 des Führungsoder Lagerkörpers 7 auf. Von daher weist der Stufenabsatz 11 eine Ringbreite auf, die an die Zylinderdicke und damit die ringförmige Stirnseite 17 des Innenrohres angepaßt ist.

Gegenüberliegend zu dem mit der Umfangsfläche 13 versehenen Einsteckende weist der Führungs- oder Lagerkörper 7 an der dem Außenrohr 1 zugewandt liegenden Stirnseite am Außenumfang drei um 120° versetzt liegende Lagerkörper 19 auf, die in drei um 120° in Umfangsrichtung versetzt liegenden und im Führungskörper 7 ausgebildeten Lagerausnehmungen 20 sitzen.

Die Lagerkörper 19 bestehen im gezeigten Ausführungsbeispiel aus Kugellagern, deren Innenring 21 dabei im gezeigten Ausführungsbeispiel auf einer Lagerwelle 23 sitzt, die nachfolgend teilweise auch als Lagerachskörper 23 bezeichnet wird. Der über die Vielzahl von Lagerkugeln mit geringster Reibung frei drehbare Außenring 22 dient dabei als frei auf dem jeweils anderen Rohr ablaufendes Lagerelement. Anstelle der gezeigten Kugeln für die Lager können aber auch andere Wälzkörper, wie aber auch grundsätzlich andere Lagerkörper 19, verwendet werden.

Wie insbesondere auch aus Figur 3 hervorgeht, ragt die Lagerwelle 23 über beide Stirnseiten des jeweiligen Kugellagers unter Bildung von frei vorragenden Achsstummeln 25 über, die in einem entsprechenden, die Achsstummel 25 aufnehmenden Lagerbett zu liegen kommen und dort abgestützt sind. Dieses Lagerbett ist jeweils im Sinne einer vergleichsweise kurz bemessenen Sehne in Umfangsrichtung verlaufend ausgebildet und jeweils stirnseitig mittels Begrenzungsabschnitten im Führungskörper 7 begrenzt und dabei so dimensioniert, daß ein entsprechend eingesetzter Lagerkörper 19 über seine Lagerwelle 23 in dem entsprechenden Lagerbett gehalten ist, auch gegenüber einem Verschieben in Längsrichtung der Lagerwelle 23, wobei das eigentliche Kugellager mit dem Außenring 22 in der größer bemessenen Ausnehmung ohne Berührung mit dem eigentlichen Führungskörper zu liegen kommt und dadurch frei und unbehindert drehen kann.

Zwei Lagerkörper 19' und 19" sind durch ihre jeweilige erwähnte Lagerachse 23 in dem passenden Lagerbett entsprechend gehalten und abgestützt, so daß dadurch deren Lage, d.h. die auch am weitesten nach außen vorstehende Laufflächenebene 33 des zugehörigen Lagerringes 21 festgelegt ist.

Der dritte Lagerkörper 19 weist nunmehr eine Justier- und Einstelleinrichtung 35 auf, die es ermöglicht, die Lage der zugehörigen Lagerachse 23 und damit der zugehörigen Laufflächenebene 33 in unterschiedlicher Quer- oder Radiallage bezogen auf die zentrale Längs- oder Verstellachse 37 zu verstellen.

Wie dabei aus den Figuren 2 ff. hervorgeht, umfaßt die Justier- und Einstelleinrichtung 35 ein in Seitenansicht U-förmiges Justier- und Einstellelement mit einem Betätigungsansatz 41. Gegenüberliegend zu dem Betätigungsabschnitt 41 sind die U- oder gabelförmig verlaufenden Justierschenkel 43 vorgesehen, die jeweils an einer in die gleiche Richtung weisenden Seite der Justierschenkel 43 mit einer keilförmig verlaufenden Einstellfläche 45 versehen sind.

Ferner umfaßt die Justier- und Einstelleinrichtung 35 noch einen beispielsweise schraubenfederförmig gestalteten Federkraftspeicher 47, der sich an einem Abstützpunkt 49 am Führungs- und Lagerkörper 7 abstützt und mit der gegenüberliegenden Druckseite auf die Unterseite des die beiden Justierschenkel verbindenden Betätigungsansatzes 41 oder eine dazu tiefer liegende Abstützstelle 41' drückt.

Wie aus der Darstellung gemäß den Figuren 3 und 4 hervorgeht, durchragen die Justierschenkel 43 zwei parallel zueinander angeordnete und den Führungskörper parallel zu dessen Längsachse durchsetzende Bohrungen 51 und erstrekken sich dabei links und rechts von dem eigentlichen äußeren Lagerring 22, der in dem Abstandsraum zwischen den beiden Justierschenkel 43 zu liegen kommt. Die keilförmigen Einstellflächen 45 weisen dabei radial nach außen und liegen dabei an den beiden Achsstummeln 25 der Lagerachse 23 des entsprechenden Lagerkörpers 19 an.

Nachfolgend wird die Funktionsweise dieser Justier- und Einstelleinrichtung erläutert.

Zur Anpassung der Lagerkörper an den jeweiligen Innendurchmesser des Außenrohres wird ein entsprechend den Figuren 1 bis 4 vorbereiteter Führungsring in das Außenrohr eingeführt, wodurch mittels eines geeigneten Werkzeuges der Betätigungsansatz 41 entgegen der Kraft des Federkraftspeichers 47 in den Führungsring eingedrückt wird. Dabei wird das Justier- und Einstellelement 39 entsprechend der Darstellung gemäß Figur 3 soweit entgegen der Kraft des Federkraftspeichers in Pfeilrichtung 53 eingedrückt, bis die zugehörige Lagerachse 23 des Lagerkörpers 19 die der zentralen Längs- und Verstellachse 37 des Innenrohres bzw. des Führungskörpers 7 am weitesten zugewandt liegende Lage einnehmen kann.

Durch Loslassen des Betätigungsabschnittes 41 des U-förmigen Justier- und Einstellelementes 39 drückt nunmehr der integrierte Federkraftspeicher 47, der sich an dem Abstützpunkt 49 abstützt, das Justier- und Einstellelement in entgegengesetzter Pfeilrichtung 55, so daß nunmehr die seitlich über den Lagerring 21 überstehenden Achsstummel 25 zunehmend mehr auf die keilförmige Einstellfläche 45 auflaufen und dabei zunehmend mehr entsprechender Pfeilrichtung 55 radial nach außen, d.h. also mit Komponente quer zur zentralen Längs- oder Verstellachse 37 nach außen verstellt werden. Die Verstellbewegung kann so lange anhalten, bis der am weitesten vorstehende Außenumfang der Laufflächenebene 33 am Innendurchmesser des Außenrohres 1 anliegt. Mit anderen Worten wird durch diesen automatischen Verstellmechanismus automatisch und selbsttätig die optimale Einstellung an den jeweils aktuell vorgegebenen Innenmantel des Außenrohres erzielt.

Aus Figur 3 und 5 ist auch ersichtlich, daß am oberen Ende des Einstellelementes 39 noch ein Zylinderstift 57 eingesetzt ist. Dieser wirkt mit einem an der rückwärtigen Seite des Einstellelementes 39 eingebrachten Längs- oder Vertikalschlitz zusammen, der in der in Figur 3 gezeigten Stellung in dem stirnseitigen Anlagebereich des Zylinderstiftes 57 verjüngt ist, so daß dieser Zylinderstift das Einstellelement 39 in der in Figur 3 gezeigten Stellung bei Anlieferung vom Hersteller fixiert hält. Mit anderen Worten kann die Feder, d.h. der Federkraftspeicher 47, das Einstellelement nicht in der Pfeildarstellung 53 verschwenken. Zum Auslösen muß lediglich auf die stirnseitige Unterseite 58 mit einem Hammer oder einem sonstigen Werkzeug geschlagen werden, um den Anfangswiderstand und die Verklemmwirkung durch den Zylinderstift 57 zu überwinden, so daß dann der Federkraftspeicher nach Druckentlastung des Einstellgliedes in der geschilderten Weise das Einstellelement 39 in Pfeilrichtung 55 verstellen kann.

Nach erfolgter Voreinstellung kann dann der Führungskörper aus dem Außenrohr 1 wieder herausgezogen, mit seinem Steckansatz fest auf dem Innenrohr aufgesetzt und mit diesem fest verbunden und gemeinsam mit dem Innenrohr 3 endgültig in das Außenrohr 1 eingeführt werden.

Grundsätzlich kann eine entsprechende Justierung auch dadurch vorgenommen werden, daß der Führungskörper 7 zunächst stirnseitig auf das Innenrohr 3 aufgesetzt wird, wobei dann durch ein entsprechend lang bemessenes Werkzeug von unten her durch das Innenrohr hindurch das Justierund Einstellelement 39 entgegen der Kraft des Federkraftspeichers 47 eingedrückt werden muß, um den entsprechenden Lagerkörper 19 nach innen einzufahren und das Innenrohr 3 in das Außenrohr einzustecken. Durch Druckentlastung des Justier- und Einstellhebels 41 wird dann die selbsttätige Anpassung vorgenommen.

Nur rein grundsätzlich wird angemerkt, daß ein im gezeigten Ausführungsbeispiel vergleichbarer Führungsring auch stirnseitig oder innenseitig in dem Außenrohr fest montiert sein kann. In diesem Falle würden die in den Figuren erläuterten Lagerkörper nach innen vorstehen, um hier ein durch den Innendurchmesser auch des Führungskörpers verlaufendes Innenrohr aufzunehmen und sich daran abzustützen. Allerdings ist eine derartige Ausführungsform in der Regel weniger interessant, da durch die Baudicke des Führungsringes das Innen- und Außenrohr dann deutlich unterschiedlichere Außen- bzw. Innenmaße aufweisen müßten.

Abschließend wird noch darauf hingewiesen, daß in Figur 3 rechtsliegend eine Paßfeder 61 dargestellt ist. Diese dient der Realisierung eines Verdrehschutzes in einem Rohr. Dazu können an der Innenseite in einem Rohr in Längsrichtung verlaufend beispielsweise zwei Metallstreifen angeschweißt sein, die in einem festen Abstand zueinander angeordnet sind. In diesen Abstand greift dann die Paßfeder 61 ein, so daß sich ein Feder-Nut-Eingriff ergibt. Dadurch wird ein Verdrehschutz für die gesamte Anordnung realisiert. Dieser muß aber grundsätzlich nicht zum Einsatz gelangen.

## Patentansprüche

1. Teleskopartig ineinander längen- oder höhenverstellbare Rohrkonstruktion, insbesondere für eine Höhenverstelleinrichtung für Büromöbel, mit einem stirnseitig am Innenoder Außenrohr (3, 1) oder an geeigneter Stelle am Außenumfang des Innen- oder am Innenumfang des Außenrohres (3, 1) angeordneten Führungskörper (7), an dem in Umfangsrichtung zumindest drei versetzt zueinander angeordnete Lagereinrichtungen (19) vorgesehen sind, **gekennzeichnet durch** die folgenden weiteren Merkmale
- es ist eine Justier- und Einstelleinrichtung (35) für zumindest eine Lagereinrichtung (19) vorgesehen,
- die zumindest eine Justier- und Einstelleinrichtung (35) umfaßt zumindest eine mit einer Komponente parallel zur zentralen Längs- oder Verstellachse (37) verstellbares, mit einem keilförmigen Einstellabschnitt (45) versehenes Justier- oder Einstellelement (39), und
- an dem keilförmigen Einstellabschnitt (45) ist die zumindest eine in unterschiedlicher Lage einstellbarer Lagereinrichtung (19) zumindest mittelbar so abgestützt, daß entsprechend der unterschiedlichen Axiallage des Justier- und Einstellelementes (39) sich der Abstand in Quer- oder Radialrichtung gegenüber der zentralen Längs- oder Verstellachse (37) unterschiedlich einstellbar ist.

2. Rohrkonstruktion nach Anspruch 1, **dadurch gekennzeichnet, daß** die zumindest eine verstellbare Lagereinrichtung (19) eine zum einen quer zur zentralen Längs- und Verstellachse (37) und zum anderen quer zur Ver- und Einstellrichtung (33) der Lagereinrichtung (19) verlaufende Lagerachse (43) umfaßt, wobei zumindest eine Teilumfangsfläche der gegenüberliegenden Achsstummel (25) jeweils mit einer der beiden keilförmigen Einstellflächen (45) an den beiden Justier- und Einstellschenkeln (43) des entsprechend U-förmig gestalteten Justier- und Einstellelementes (39) zusammenwirkt.

3. Rohrkonstruktion nach Anspruch 1 oder 2, **dadurch gekennzeichnet, daß** die Justier- und Einstelleinrichtung (35) einen Federkraftspeicher (47) umfaßt, der die Justier- und Einstelleinrichtung (35) in eine Richtung vorgespannt hält, in welche die zugehörige Lagereinrichtung (19) über die zumindest eine keilförmige Einstellfläche (45) im Sinne einer Verstellbewegung auf den jeweils anderen Rohrkörper (1, 3) zu verstellt wird.

4. Rohrkonstruktion nach einem der Ansprüche 1 bis 3, **dadurch gekennzeichnet, daß** das Justier- und Einstellelement (39) U-förmig gestaltet ist, wobei die gabelförmige Ausnehmung in der Mitte zwischen den beiden so gebildeten Justierschenkeln (43) so ausgebildet und bemessen ist, daß dazwischen das entsprechende Lagerelement (19) zu liegen kommt.

5. Rohrkonstruktion nach einem der Ansprüche 1 bis 4, **dadurch gekennzeichnet, daß** der Lagerkörper (19) aus einem Wälzkörper-Lager besteht, dessen Innenring (21) mit einer Lagerwelle (23) zusammenwirkt und darüber gehalten ist und daß sich der Außenring direkt oder mittelbar an dem jeweils anderen Rohr (1 oder 3) abrollend abstützt.

6. Rohrkonstruktion nach einem der Ansprüche 3 bis 5, **dadurch gekennzeichnet, daß** der Federkraftspeicher (47) im Bereich des U-förmigen Justier- und Einstellelementes (39) ausgebildet ist, und zwar zwischen seinen Justierschenkeln (43) und sich dort zum einen am Justier- und Einstellhebel (39) und zum anderen an einem Abstützpunkt (49) am Führungskörper (7) abstützt.

7. Rohrkonstruktion nach Anspruch 6, **dadurch gekennzeichnet, daß** der Federkraftspeicher (47) eine Schraubendruckfeder umfaßt.

8. Rohrkonstruktion nach einem der Ansprüche 1 bis 7, **dadurch gekennzeichnet, daß** der Führungskörper (7) zwei zumindest annähernd parallel zur zentralen Längs- oder Verstellachse (37) verlaufende Bohrungen (51) aufweist, in welchen die Justierschenkel (43) und damit das Justierund Einstellelement (39) axial verstellbar ist.

9. Rohrkonstruktion nach einem der Ansprüche 1 bis 8, **dadurch gekennzeichnet, daß** die Verstellung des Justierund Einstellelementes (39) in beiden Extremlagen anschlagsbegrenzt ist.

10. Rohrkonstruktion nach zumindest einem der Ansprüche 1 bis 9, **dadurch gekennzeichnet, daß** alle Lagerkörper (19) gleich ausgebildet sind.

## Claims

1. A tubular construction, which can be adjusted telescopically in length or height, in particular for a height-adjusting device for office furniture, having a guide body (7) which is arranged on the end of the inner or outer tube (3, 1) or at a suitable location on the outer circumference of the inner tube or on the inner circumference of the outer tube (3, 1) and on which at least three bearing devices (19) which are offset with respect to one another are provided in the circumferential direction, **characterized by** the following further features
- an adjusting and setting device (35) is provided for at least one bearing device (19),
- the at least one adjusting and setting device (35) comprises at least one adjusting or setting element (39) which can be adjusted parallel to the central longitudinal or adjusting axis (37) with one component and is provided with a wedge-shaped setting section (45), and
- the at least one bearing device (19), which can be set into different positions, is at least indirectly supported on the wedge-shaped setting section (45) in such a manner that the distance in the transverse or radial direction with respect to the central longitudinal or adjusting axis (37) can be set variably in accordance with the different axial position of the adjusting and setting element (39).

2. The tubular construction as claimed in claim 1, **characterized in that** the at least one adjustable bearing device (19) comprises a bearing spindle (43) running, on the one hand, transversely to the central longitudinal and adjusting axis (37) and, on the other hand, transversely to the adjusting and setting direction (33) of the bearing device (19), with at least one partial circumferential surface of the opposite axle stubs (25) interacting in each case with one of the two wedge-shaped setting surfaces (45) on the two adjusting and setting limbs (43) of the adjusting and setting element (39), which is of correspondingly U-shaped design.

3. The tubular construction as claimed in claim 1 or 2, **characterized in that** the adjusting and setting device (35) contains a spring-force store (47) which keeps the adjusting and setting device (35) prestressed in a direction in which the associated bearing device (19) is adjusted by the at least one wedge-shaped setting surface (45) with the effect of an adjusting movement toward the respectively other tubular body (1, 3).

4. The tubular construction as claimed in one of claims 1 to 3, **characterized in that** the adjusting and setting element (39) is of U-shaped design with the fork-shaped recess in the center between the two adjusting limbs (43) thus formed being designed and dimensioned in such a manner that the corresponding bearing element (19) comes to lie in between them.

5. The tubular construction as claimed in one of claims 1 to 4, **characterized in that** the bearing body (19) comprises a rolling-body bearing whose inner ring (21) interacts with a bearing shaft (23) and is held above it, and **in that** the outer ring is supported such that it rolls directly or indirectly on the respectively other tube (1 of 3).

6. The tubular construction as claimed in one of claims 3 to 5, **characterized in that** the spring-force store (47) is formed in the region of the U-shaped adjusting and setting element (39), specifically between its adjusting limbs (43), and is supported there at one end on the adjusting and setting lever (39) and at the other end on a supporting point (49) on the guide body (7).

7. The tubular construction as claimed in claim 6, **characterized in that** the spring-force store (47) comprises a helical compression spring.

8. The tubular construction as claimed in one of claims 1 to 7, **characterized in that** the guide body (7) has two holes (51) which run at least approximately parallel to the central longitudinal or adjusting axis (37) and in which the adjusting limbs (43), and therefore the adjusting and setting element (39), can be adjusted axially.

9. The tubular construction as claimed in one of claims 1 to 8, **characterized in that** the adjustment of the adjusting and setting element (39) is restricted in both extreme positions by a stop.

10. The tubular construction as claimed in at least one of claims 1 to 9, **characterized in that** all of the bearing bodies (19) are of identical design.

## Revendications

1. Construction tubulaire télescopique rentrante réglable en longueur ou en hauteur, en particulier pour un dispositif de réglage en hauteur pour meubles de bureau, comportant un corps de guidage (7) agencé du côté frontal sur le tube intérieur ou sur le tube extérieur (3, 1) ou à un emplacement approprié sur la périphérie extérieure du tube intérieur ou sur la périphérie intérieure du tube extérieur (3, 1), corps sur lequel sont prévus en direction périphérique au moins trois organes formant palier (19) agencés en décalage les uns des autres, **caractérisée par** les autres éléments suivants :
- un organe d'ajustement et de réglage (35) est prévu pour au moins un organe formant palier (19),
- ledit au moins un organe d'ajustement et de réglage (35) comprend au moins un élément d'ajustement ou de réglage (39) qui est réglable par un composant parallèlement à l'axe longitudinal ou axe de réglage central (37) et pourvu d'un tronçon de réglage (45) en forme de coin, et
- ledit au moins un organe formant palier (19) réglable dans des positions différentes est appuyé au moins indirectement sur le tronçon de réglage (45) en forme de coin, de telle sorte que la distance en direction transversale ou radiale par rapport à l'axe longitudinal ou axe de réglage central (37) est réglable différemment en correspondance des positions axiales différentes de l'élément d'ajustement et de réglage (39).

2. Construction tubulaire selon la revendication 1, **caractérisée en ce que** ledit au moins un organe formant palier réglable (19) comprend un axe de palier (43) qui s'étend d'une part perpendiculairement à l'axe longitudinal et axe de réglage central (37) et d'autre part perpendiculairement à la direction de déplacement et de réglage (33) de l'organe formant palier (19), et au moins une surface périphérique partielle des tronçons d'axe opposés (25) coopère avec l'une des deux surfaces de réglage respectives (45) en forme de coin sur les deux bras d'ajustement et de réglage (43) de l'élément d'ajustement et de réglage (39) réalisé en correspondance en forme de U.

3. Construction tubulaire selon l'une ou l'autre des revendications 1 et 2, **caractérisée en ce que** l'organe d'ajustement et de réglage (35) comprend un accumulateur de force élastique (47) qui maintient sous précontrainte l'organe d'ajustement et de réglage (35) dans une direction dans laquelle l'organe formant palier associé (19) est déplacé via ladite au moins une surface de réglage (45) en forme de coin dans le sens d'un mouvement de déplacement vers l'autre corps tubulaire respectif (1, 3).

4. Construction tubulaire selon l'une des revendications 1 à 3, **caractérisée en ce que** l'élément d'ajustement et de réglage (39) est réalisé en forme de U, l'évidement en forme de fourche au milieu entre les deux branches d'ajustement (43) ainsi formées étant réalisé et dimensionné de telle sorte que l'élément formant palier correspondant (19) vient se placer entre les deux branches.

5. Construction tubulaire selon l'une des revendications 1 à 4, **caractérisée en ce que** le corps formant palier (19) est constitué par un palier à roulements dont la bague intérieure (21) coopère avec un arbre de palier (23) et est retenue via celui-ci, et **en ce que** la bague extérieure s'appuie en roulement directement ou indirectement contre l'autre tube respectif (1 ou 3).

6. Construction tubulaire selon l'une des revendications 3 à 5, **caractérisée en ce que** l'accumulateur de force élastique (47) est réalisé dans la zone de l'élément d'ajustement et de réglage (39) en forme de U, à savoir entre ses branches d'ajustement (43), et s'appuie ici d'une part contre le levier d'ajustement et de réglage (39) et d'autre part contre un point d'appui (49) sur le corps de guidage (7).

7. Construction tubulaire selon la revendication 6, **caractérisée en ce que** l'accumulateur de force élastique (47) comprend un ressort de compression hélicoïdal.

8. Construction tubulaire selon l'une des revendications 1 à 7, **caractérisée en ce que** le corps de guidage (7) comprend deux perçages (51) qui s'étendent au moins approximativement parallèlement à l'axe longitudinal ou axe de réglage central (37) et dans lesquels les branches d'ajustement (43) et ainsi l'élément d'ajustement et de réglage (39) sont déplaçables axialement.

9. Construction tubulaire selon l'une des revendications 1 à 8, **caractérisée en ce que** le déplacement de l'élément d'ajustement et de réglage (39) est limité par une butée dans les deux positions extrêmes.

10. Construction tubulaire selon l'une au moins des revendications 1 à 9, **caractérisée en ce que** tous les corps formant palier (19) sont réalisés identiques.
